# EUROPÄISCHE PATENTSCHRIFT

(11) **EP 2 784 221 B1**
(45) Veröffentlichungstag und Bekanntmachung des Hinweises auf die Patenterteilung: **12.10.2016**
(21) Anmeldenummer: 13161348.1
(22) Anmeldetag: 27.03.2013
(51) Int. Cl.: E01F 15/00

(54) **Fahrwerkvorrichtung für Leitplankensysteme**
Travelling device for guard rail systems
Dispositif de roulement pour systèmes de glissière de sécurité

(43) Veröffentlichungstag der Anmeldung: 01.10.2014
(73) Patentinhaber: Kaufmann AG, 6410 Goldau (CH)
(72) Erfinder: Kaufmann, Lars, 6405 Immensee (CH); Kaufmann, Lorenz, 6410 Goldau (CH)
(74) Vertreter: Frischknecht, Harry Ralph

(56) Entgegenhaltungen:
- DE-A1-102007 027 453
- DE-U1- 9 308 265
- FR-A1- 2 741 093

## Beschreibung

### TECHNISCHES GEBIET

Die vorliegende Erfindung betrifft eine Fahrwerkvorrichtung für ein Leitplankenleitsystem an Verkehrswegen nach dem Oberbegriff des Anspruchs 1 und einen mit dieser Fahrwerkvorrichtung verfahrbaren Leitplankenabschnitt.

### STAND DER TECHNIK

Leitplanken oder Leitsysteme werden standardmässig als Leiteinrichtung an Verkehrswegen, insbesondere im Mittelstreifen zwischen einzelnen Fahrbahnen mehrspuriger Strassen, bevorzugt vor Tunnels, zur schnellen Umleitung bei Unterhaltsarbeiten oder Verkehrsleitung angebracht. Eine stationäre Befestigung solcher leitenden Abgrenzungen birgt den Nachteil, dass eine temporäre Überleitung zwischen zwei durch die Leiteinrichtung getrennten Strassenbereichen nur durch zumindest teilweise Demontage der Befestigung ermöglicht wird.

Aus der EP 2 107 164 ist eine Leiteinrichtung bekannt geworden, welche benachbart einer stationären Leitschwelle oder -planke eine horizontal schwenkbare Leitschwelle aufweist. Diese Leitschwellen sind an ihren einander zugewandten Stirnseiten über ein Drehgelenk mit einem Vertikalbolzen gekoppelt. Die schwenkbare Leitschwelle ist mit einer Stützrollen umfassenden, zylinderbestückten Hubeinheit ausgerüstet. Mittels dieser Hubeinheit sind die Stützrollen aus- und einfahrbar. In den Koppelbereich der schwenkbaren Leitschwelle mit der stationären Leitschwelle ist eine Antriebseinheit zum Verlagern der schwenkbaren, auf den ausgefahrenen Stützrollen aufliegenden Leitschwelle integriert.

Die DE 10 2007 027456 A1 zeigt eine Fahrwerkvorrichtung mit ausklappbaren Fahrelementen, wobei die Schwenkachsen jeweils vertikal stehen.

Die DE 600 14 502 T2 zeigt ebenfalls ein Leitplankensystem mit einem schwenkbaren Leitschwellenabschnitt. Über einen Aktuationsmechanismus sind hierbei Stützfüsse mit Rollen ausfahrbar, derart, dass der schwenkbare Leitschwellenabschnitt auf diesen Rollen aufliegend mit einem Ende verschwenkbar ist.

Nachteilig ist hierbei, dass Leitplankensysteme mit bekannten Fahreinheiten zu unerwünschten Kippbewegungen neigen, was den Bewegungsvorgang negativ beeinflusst, insbesondere wenn der Untergrund, über welche die Rollen wälzen, uneben ist oder Risse bzw. aufliegende Fremdkörper aufweist.

### DARSTELLUNG DER ERFINDUNG

Es ist daher eine Aufgabe der vorliegenden Erfindung, eine Fahrwerkvorrichtung für Leitplankensysteme anzugeben, welche ein zuverlässiges Verfahren oder Verschwenken beweglicher Leitplankenabschnitte erlaubt. Insbesondere soll eine Kippstabilität der beweglichen Leitplankenabschnitte erhöht werden.

Diese Aufgabe wird durch den Gegenstand des Anspruchs 1 gelöst. Demgemäss wird eine Fahrwerkvorrichtung für ein Leitplankenleitsystem insbesondere an einem Verkehrsweg angegeben, wobei diese Fahrwerkvorrichtung
ein Montageelement zur Montage der Fahrwerksvorrichtung an einem Leitplankenabschnitt des Leitplankenleitsystems,
ein Fahrgestell zum Verfahren des Leitplankenabschnitts auf einer sich im Wesentlichen in der Horizontalen erstreckenden Fahrebene mittels der über das Montageelement am Leitplankenabschnitt montierten Fahrwerkvorrichtung,
ein Aktuatorelement, mittels welchem das Fahrgestell zwischen einer Ruheposition und Fahrposition aus- und einfahrbar ist, umfasst, wobei
das Fahrgestell mindestens ein Fahrelement aufweist, welches Fahrelement beim Ausfahren des Fahrgestells von der Ruheposition in die Fahrposition im Wesentlichen parallel zur Fahrebene ausklappbar ist, wobei das Fahrelement bezüglich einer rechtwinklig zur Fahrebene stehenden Ebene entlang einer Fahrrichtung, entlang welcher das Fahrelement die Fahrwerksvorrichtung führt, ausklappbar ist.

Bevorzugt wird eine Fahrwerkvorrichtung, bei welcher das Fahrelement bezüglich einer rechtwinklig zur Fahrebene stehenden Ebene entlang einer Fahrrichtung ausklappbar ist und wobei die besagte Bewegung des Fahrelements eine kombinierte Bewegung aus der genannten Ausfahrbewegung des Fahrgestells und der genannten Ausklappbewegung ist. In einem besonders bevorzugten Ausführungsbeispiel ist das Fahrelement durch die Ausklappbewegung zwischen einer Ausgangslage und einer Endlage derart bewegbar, dass das Fahrelement beim Ausfahren des Fahrgestells aus der Ruheposition in die Fahrposition von der Ausgangslage in die Endlage übergeht und beim Einfahren des Fahrgestells aus der Fahrposition in die Ruheposition von der Endlage in die Ausgangslage übergeht.

Hierbei ist die Horizontale die Richtung quer zur Wirkungsrichtung der Schwerkraft, wobei der Ausdruck "sich im Wesentlichen in der Horizontalen erstreckenden Ebene" so zu verstehen ist, dass diese Ebene auch um bis zu bspw. 15 Grad geneigt sein kann, wie es bei Autostrassen in Kurven bspw. vorkommen kann. Die Fahrtrichtung ist die Richtung, in welche das Fahrelement die Fahrwerksvorrichtung führt.

Es ist also ein Aspekt der vorliegenden Erfindung, die Kippstabilität der verfahrenden Leitplankenabschnitte zu erhöhen, indem die in Vertikalrichtung aus- und einfahrbare Fahrwerkvorrichtung ein Fahrelement aufweist, welches horizontal zusammen- und auseinanderklappbar ist. In Staulage, d.h. in eingefahrenem Zustand mit dem Fahrelement in Ausgangslage, ist der Stauraum in einer Aufnahme des Leitplankenabschnitts durch das horizontal zusammengeklappte und vertikal eingefahrene Fahrelement optimal genutzt. Im eingefahrenen Zustand hängt das Fahrgestell vorzugsweise frei in der Aufnahme am Montageelement. Wenn das Fahrgestell in die Fahrposition ausgefahren ist, ist das Fahrelement auseinandergeklappt und das Fahrelement liegt in Endlage. Dadurch wird ein horizontaler Abstand der Auflagepunkte des Fahrelements von der Wirkungslinie der Gravitation auf einen Schwerpunkt der beweglichen Vorrichtung vergrössert, was die Kippmomente verkleinert und das Verlagern somit stabilisiert.

Mittels der Fahrwerksvorrichtung können also Hebe- und Absenkvorgänge in Vertikalrichtung sowie Verfahr- oder Verlagerungsvorgänge in Fahrtrichtung eines am Montageelement befestigten Leitplankenabschnitts kontrolliert ausgeführt werden. Es ist auch denkbar, diese Bewegungsvorgänge ferngesteuert bzw. motorisiert-automatisch auszuführen.

In einem bevorzugten Ausführungsbeispiel weist das Fahrelement mindestens zwei in Fahrtrichtung in einem Abstand angeordnete Rollen auf, wobei dieser Abstand bei in In einem bevorzugten Ausführungsbeispiel weist das Fahrelement mindestens zwei in Fahrtrichtung in einem Abstand angeordnete Rollen auf, wobei dieser Abstand bei in Ausgangslage liegendem Fahrelement kleiner ist als bei in Endlage liegendem Fahrelement und wobei die beabstandeten Rollen vorzugsweise über eine Achse am Fahrgestell angeordnet sind, wobei diese Achse vorzugsweise eine gemeinsame Schwenkachse ist.

Der Abstand der Rollen in Fahrtrichtung ist hierbei derart gross, dass die Fahrwerkvorrichtung stabil und breit auf dem Untergrund stehen kann, auch bei einem auf dem Montageelement aufliegenden Leitplankenabschnitt.

Eine einzelne Schwenkachse für die bezüglich der Fahrtrichtung nach hinten und die nach vorne verschwenkbaren Rollen erlaubt eine kompakte Bauweise mit einer minimalen Anzahl von Bauelementen.

Die Fahrwerksvorrichtung ist den benutzungsgemässen Lasten entsprechend stabil bspw. aus verschweissten Stahlelementen und Vollgummirollen gefertigt.

Vorzugsweise ist das Aktuatorelement zwischen dem Montageelement und dem Fahrgestell derart angeordnet, dass eine Bewegungsrichtung des Fahrgestells zwischen der Ruheposition und der Fahrposition im Wesentlichen rechtwinklig zur Fahrebene ist, wobei die Fahrwerkvorrichtung geeignet ist, das Fahrgestell unter Anhebung des Leitplankenabschnitts auszufahren und unter Absenkung des Leitplankenabschnitts einzufahren. Das Aktuatorelement ist also in der Lage, das Montageelement und das Fahrgestell auseinanderzudrücken und wieder kontrolliert zusammenzuführen unter Hebung bzw. Senkung des Leitplankenabschnitts.

Zur optimalen Kontrolle dieser Betätigung ist vorzugsweise ein Führungselement zwischen dem Montageelement und dem Fahrgestell zur Führung der aktuatorelementbetätigten Ausfahr- und Einfahrbewegung des Fahrgestells in Bewegungsrichtung angeordnet, wobei dieses Führungselement vorzugsweise ein teleskopisches Führungselement ist. Unter dem Begriff "telekopisches Führungselement" ist ein Führungselement gemeint, welches teleskopierbare Elemente umfasst oder welches sich teleskopisch in ein weiteres Element einfügt.

Vorteilhafterweise umfasst das Fahrgestell ein Basiselement, einen zwischen der Ausgangslage und der Endlage im Wesentlichen in Fahrtrichtung verschwenkbaren ersten Führungsarm und einen zwischen der Ausgangslage und der Endlage im Wesentlichen entgegen der Fahrtrichtung verschwenkbaren zweiten Führungsarm. Der erste und der zweite Führungsarm sind jeweils am Basiselement derart verschwenkbar angeachst, dass der erste Führungsarm aus der Ausgangslage in die Fahrtrichtung in die Endlage verschwenkbar ist und der zweite Führungsarm aus der Ausgangslage entgegen der Fahrtrichtung in die Endlage verschwenkbar ist. An freien Endabschnitten der ersten und zweiten Führungsarme sind die Rollen zum Rollkontakt mit der Ebene als Fahrelement angeachst. Es wird also bevorzugt, als Klappmechanismus verschwenkbare Führungsarme vorzusehen, an welchen Rollen montiert sind, wobei die Rollen in Ausgangslage horizontal so nahe beisammen liegen, dass die entsprechende Aufnahme im Leitplankenabschnitt bei der in Ruheposition liegenden Fahrwerkvorrichtung optimal ausgenutzt ist. Der Klappmechanismus ist weiter vorzugsweise derart ausgestaltet, dass die Rollen in Endlage auseinandergeklappt oder -geschwenkt sind, so dass die Auflagepunkte der Rollen auf dem Untergrund möglichst breit und stabil stehen. Der Klappmechanismus ist also vorteilhaft im Zielkonflikt der Einhaltung begrenzter Aufnahmekapazität des zu verlagernden Leitplankenabschnitts bzw. der damit verbundenen Abmessungsbeschränkung und einer möglichst stabilen und daher breiten Auflage des Fahrelements zur Verringerung der Kippneigung in entlang der Fahrtrichtung.

Vorzugsweise umfasst die Fahrwerkvorrichtung weiter ein Anschlagelement zum Anschlag der jeweils in die Endlage verschwenkten ersten und zweiten Führungsarme, wobei das Anschlagelement vorzugsweise fest am Fahrgestell, insbesondere am Basiselement angeordnet ist und gegebenenfalls die Führungsarme vorzugsweise an derselben Schwenkachse am Basiselement angeachst sind.

Um die Stabilität weiter zu erhöhen, ist es von Vorteil, wenn in einer abermaligen Weiterbildung eine Vielzahl von ersten und zweiten Führungsarmen im Basiselement in horizontaler Achsenrichtung der Schwenkachse angeordnet sind, wobei vorzugsweise die Rollen der ersten Führungsarme über eine gemeinsame, durchgehende erste Rollenachse gelagert sind und die Rollen der zweiten Führungsarme über eine gemeinsame, durchgehende zweite Rollenachse gelagert sind. Diese Rollenachsen verlaufen parallel zueinander in Achsenrichtung, wobei vorzugsweise jede Rolle beidseitig in Achsenrichtung in jeweils einem entsprechenden Führungsarm gefasst ist.

Es ist also ein Aspekt dieser Weiterbildung, nicht nur zwei in Fahrtrichtung beabstandete Rollen, sondern zwei in Fahrtrichtung beabstandeten Rollenpakete von in Achsenrichtung angeordneten Rollen vorzusehen. Diese Rollenpakete können hierbei in Achsenrichtung wieder näher zusammengerückte Unterpakete oder Untergruppen mit grösseren Abständen dazwischen bilden.

Vorzugsweise sind die ersten Führungsarme jeweils in der Achsenrichtung versetzt zu den zweiten Führungsarmen angeordnet. Dies erhöht die Stabilität weiter, wobei dann auch die Rollen an der ersten Rollenachse versetzt zu den Rollen an der zweiten Rollenachse angeordnet sind.

Um eine störungsfreie Bewegung des Fahrgestells relativ zum Montageelement zu ermöglichen, ist es vorteilhaft, wenn die Fahrwerkvorrichtung weiter Führungsrollen zur Seitenführung des Ausfahr- und Einfahrbewegung am Leitplankenabschnitt, d.h. entlang dessen innwendiger Aufnahme, umfasst.

Bevorzugt sind Aktuatorelemente, welche elektrisch oder fluidisch betätigbar ist, wobei das Aktuatorelement vorzugsweise mindestens einen Luftbalg, vorzugsweise genau zwei Luftbalge umfasst, welche pneumatisch betätigbar sind. Das Aktuatorelement kann alternativ oder zusätzlich ein vorzugsweise mittig, im Hohlraum des Führungselements untergebrachtes Getriebe, insbesondere ein Zahnstangengetriebe umfassen, welches über eine Kurbel betätigbar ist, wobei die Kurbel insbesondere eine Handkurbel zur Handbetätigung ist (z.B. zur Notbedienung bei Stromausfall).

Es ist eine weitere Aufgabe der vorliegenden Erfindung, einen stabil verfahrbaren Leitplankenabschnitt anzugeben. Diese Aufgabe wird durch einen Leitplankenabschnitt mit mindestens einer hierin beschriebenen Fahrwerksvorrichtung gelöst.

In einer Weiterbildung dieses Leitplankenabschnitts sind eine Vielzahl von vorgenannten Fahrwerksvorrichtungen vorgesehen, wobei die Fahrwerksvorrichtung vorzugsweise in einem insbesondere regelmässigen Längsabstand entlang der Längserstreckung des Leitplankenabschnittes, dh in Achsenrichtung der Fahrwerkvorrichtung, angeordnet sind, wobei dieser Längsabstand 4 bis 10 Meter, insbesondere im Wesentlichen 3 bis 5 Meter beträgt.

Bevorzugt wird, wenn der Leitplankenabschnitt eine im Wesentlichen U-förmige Querschnittsgestalt mit nach unten gerichteter Öffnung aufweist, wobei die Fahrwerksvorrichtung in die zwischen die U-Form bildenden Schenkeln des Leitplankenabschnitts gebildete Aufnahme vorzugsweise vollständig einfahrbar ist, wobei der Leitplankenabschnitt bei eingefahrener Fahrwerkvorrichtung vorzugsweise auf seitlich auskragenden Endabschnitten der Schenkel ruht und bei ausgefahrener Fahrwerksvorrichtung von der Ebene angehoben auf dem Fahrelement aufliegt und auf dem Fahrelement in Fahrtrichtung verfahrbar bzw. verlagerbar ist.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: in schematischer Form einen Querschnitt durch einen auf einem ebenen Untergrund ruhenden Leitplankenabschnitt mit einer erfindungsgemässen Fahrwerkvorrichtung in vollständig eingefahrenem Zustand;
- Fig. 2: einen Längsschnitt durch die Fahrwerkvorrichtung gemäss Fig. 1, wobei die Fahrwerkvorrichtung erneut in eingefahrenem Zustand dargestellt ist;
- Fig. 3: in schematischer Form einen Querschnitt den Leitplankenabschnitt mit der Fahrwerkvorrichtung gemäss Fig. 1, wobei die Fahrwerkvorrichtung in vollständig ausgefahrenem Zustand dargestellt ist;
- Fig. 4: einen Längsschnitt durch die Fahrwerkvorrichtung gemäss Fig. 3, wobei die Fahrwerkvorrichtung erneut in ausgefahrenem Zustand dargestellt ist;
- Fig. 5: in einer Seitenansicht eine bevorzugte Ausführungsform der erfindungsgemässen Fahrwerkvorrichtung in vollständig eingefahrenem Zustand;
- Fig. 6: in einer Frontansicht die eingefahrene Fahrwerksvorrichtung gemäss Fig. 5;
- Fig. 7: in einer Untenansicht die eingefahrene Fahrwerksvorrichtung gemäss Fig. 5;
- Fig. 8: in einer perspektivischen Ansicht die Fahrwerkvorrichtung gemäss Fig. 5 in vollständig ausgefahrenem Zustand;
- Fig. 9: in einer Frontansicht die ausgefahrene Fahrwerkvorrichtung gemäss Fig. 8;
- Fig. 10: in einer perspektivischen Ansicht von oben die ausgefahrene Fahrwerkvorrichtung gemäss Fig. 8; und
- Fig. 11: in einer Seitenansicht die ausgefahrene Fahrwerkvorrichtung gemäss Fig. 8.

### BESCHREIBUNG BEVORZUGTER AUSFÜHRUNGSFORMEN

Anhand der schematischen Figuren 1 bis 4 wird nun die Funktion der erfindungsgemässen Fahrwerkvorrichtung 1 genauer beschrieben. Nachfolgend wird dann anhand der Figuren 5 bis 11 eine bevorzugte Ausführungsform dargelegt.

**Figur 1** zeigt in schematisch vereinfachter Weise einen Querschnitt durch einen auf einer Ebene 3 ruhenden Leitplankenabschnitt 2 mit einer Fahrwerksvorrichtung 1 in vollständig eingefahrenem Zustand. Der mittels der Fahrwerkvorrichtung 1 verfahrbare oder verlagerbare Leitplankenabschnitt 2 hat eine im Wesentlichen U-förmige Querschnittsform mit zwei freien, sich zur Ebene 3 hin erstreckenden Leitplankenschenkeln 21, 22. An den freien, zu den Seiten hin kragenartig ausgebogenen Endabschnitten der Schenkel 21, 22 sind Auflageelemente 26 zur Auflage des Leitplankenabschnitts 2 auf dem Untergrund bzw. der Ebene 3 angebracht. Die Querschnittsform des Leitplankenabschnitts 2 ist somit im Wesentlichen hutförmig. Der Leitplankenabschnitt 2 ruht sicher und stabil auf diesen Auflageabschnitten 26, wenn die Fahrwerkvorrichtung 1 wie in Fig. 1 dargestellt eingefahren ist; der Leitplankenabschnitt 2 ist also entsprechend stabil konstruiert, um sein Eigengewicht und jenes der eingefahrenen Fahrwerkvorrichtung 1 zu tragen. Der Leitplankenabschnitt 2 ist insbesondere als Leiteinrichtung auf in entgegengesetzte Richtungen führenden Fahrbahnen einer Autoschnellstrasse geeignet.

Aus Fig. 1 ist überdies erkennbar, dass zwischen den Schenkeln 21, 22 eine Aufnahme 24 für die Fahrwerkvorrichtung 1 gebildet ist. Der Querschnitt der Aufnahme 24 folgt im Wesentlichen der äusseren Querschnittsform des Leitplankenabschnitts 2. Je nach Material sind Wände des Leitplankenabschnitts 2 vorzugsweise gleichmässig und etwa 5 Millimeter dick. Diese Aufnahme 24 hat eine nach unten gerichtete Öffnung 23, wobei die Schenkel 21, 22 in deren freien bzw. distalen Endbereich derart einen Kragen bildend nach aussen verlaufen, dass sie eine Aufnahme für die gegen die Ebene 3 über die Öffnung 23 nach unten ragenden Auflageelemente 26 bilden. Dieses Auskragen erhöht die Kippstabilität des auf den Auflageelementen 26 ruhenden Leitplankenabschnitts 2 und ist weiter dadurch vorteilhaft, dass die Aufnahme 24 nicht durch die Auflageelemente 26 volumenmässig eingeschränkt wird.

In der Aufnahme 24 ist die Fahrwerkvorrichtung 1 untergebracht bzw. montiert. Die Fahrwerkvorrichtung 1 umfasst ein Montageelement 12, ein Aktuatorelement 14 mit einem Führungselement 140 und ein Fahrgestell 16. Das Montageelement 12 dient zur Befestigung der Fahrwerkvorrichtung 1 am Leitplankenabschnitt 2. Das Fahrgestell 16 dient mit seinem Fahrelement 165 als Rollauflage für den zu verfahrenden Leitplankenabschnitt 2. Das Aktuatorelement 14 mit dem Führungselement 140 dient zum Ausfahren beziehungsweise Einfahren des Fahrelements 165 aus der Aufnahme 24 des Leitplankenabschnitts 2. Das Führungselement 140 führt die vertikale Ausfahr- und Einfahrbewegung des Fahrgestells 16 bezüglich des Montagelements 12 in vertikaler Bewegungsrichtung B. Ist die Fahrwerkvorrichtung 1 eingefahren, so hängt sie in der Aufnahme 24 am Montageelement 12; ist sie ausgefahren, so stemmt sie sich von Ebene 3 aus gegen ein oberes Ende (den Boden der U-Form) des Leitplankenabschnitts 2 und hebt letzteren hoch. Die Aufnahme 24 wird durch die eingefahrene Fahrwerkvorrichtung 1 im Wesentlichen ausgefüllt.

Wie im oberen Bereich der Fig. 1 erkennbar ist, umfasst das Montageelement 12 eine Montageplatte 120, welche den Bodenbereich der U-Form des Leitplankenabschnitts 2 kontaktiert. Hierbei ist die Montageplatte 120 fest am Leitplankenabschnitt 2 montiert. Von der Montageplatte 120 erstreckt sich in vertikaler Bewegungsrichtung B das Aktuatorelement 14 mit dem Führungselement 140 nach unten (siehe Fig. 1). Das Führungselement 140 stellt inwendig einen Hohlraum 145 bereit, welcher geeignet ist, um Betätigungselemente (in Fig. 1 nicht dargestellt) zur Verfahrung des Fahrgestells 16 aufzunehmen. Diese Betätigungselemente können fluidisch betätigte Zylinder, Getriebe oder Zahnstangengetriebe mit Kurbeln oder andere Aktuatoren sein.

An das im Querschnitt viereckige Führungselement 140 schliesst sich unten das in vertikaler Bewegungsrichtung B verfahrbare Fahrgestell 16 an. **Figur 2** zeigt einen vereinfachten Längsschnitt in der Achsenrichtung A durch die Fahrwerksvorrichtung 1 im Zustand gemäss Fig. 1. Im oberen Bereich ist die Montageplatte 120 des Montageelements 12 zu erkennen. Davon erstreckt sich in Vertikalerrichtung B das Aktuatorelement 14 mit dem mittig bezüglich der Montagplatte 120 angebrachten Führungselement 140 und Innenraum 145 senkrecht nach unten. Das Führungselement 140 erstreckt sich bis in ein in Achsenrichtung mittiges Aufnahmeelement 174 des Fahrgestells 16. Das Aufnahmeelement 174 weist eine kastenförmige Ausnehmung auf, in welche das Führungselement 140 vertikal verfahrbar und unter seitlichem Führungskontakt teleskopisch eingreift. Im eingefahrenen Zustand greift das Führungselement 140 in die Tiefe zu einem Boden des Aufnahmeelements 174.

An das Aufnahmeelement 174 schliesst sich entlang der Achsenrichtung A ein Basiselement 160 an. Das Aufnahmeelement 174 und das Basiselement 160 sind fest verbunden. Von diesem plattenförmig ausgestalteten Basiselement 160 erstrecken sich in vertikaler Bewegungsrichtung B nach unten plattenförmige Anschlagelemente 169. Das Basiselement 160 und die Anschlagelemente 169 weisen ebenfalls eine U-formige Querschnittsform mit einer Öffnung nach unten auf. Zwischen den sich plattenförmig in Achsenrichtung A entlang des Basiselements 160 erstreckenden Anschlagelementen 169 ist die Schwenkachse S angeordnet. Die Schwenkachse S ist am Basiselement 160 befestigt. An dieser Schwenkachse S sind zwei nach unten in vertikaler Bewegungsrichtung B ragende Schwenkarme 161, 162 verschwenkbar angelenkt. Die flachen, einstückig und starr ausgeformten Schwenkarme 161, 162 erstrecken sich winklig zur Vertikalrichtung B nach unten, wobei in deren Endbereichen die Rollen 166 angeachst sind. Die Rollen 166 überragen die Schwenkarme 161, 162 entlang der Längserstreckung der Arme 161, 162 und quer dazu.

In Fig. 2 sind unterhalb der plattenförmigen Anschläge 169 die ersten Führungsarme 161 erkennbar. Durch die sechs dargestellten ersten Führungsarme 161 ist eine erste Rollenachse 167 geführt. Es sind jeweils drei eine Untergruppe bildende Führungsarme 161 äquidistant auf einer Seite des Aufnahmeelementes 174 bezüglich der Achsenrichtung A angeordnet. Zwischen unmittelbar benachbarten Paaren von ersten Führungsarmen 161 sind die Rollen 166 auf der ersten Rollenachse 167 angeordnet.

Weiter ist in Fig. 1 erkennbar, dass die erste Rollenachse 167 auf der rechten Seite von Fig. 1 und die zweite Rollenachse 168 rechts in Fig. 1 und in Vertikalrichtung B auf der gleichen Höhe angebracht sind. Die zweiten Führungsarme 162 weisen ebenfalls zwei Untergruppen mit zwei zwischengelagerten Rollen 166 auf. Des Weiteren ist aus Fig. 1 ersichtlich, dass die Fahrwerkvorrichtung 1 im eingefahrenen Zustand die Ebene 3 nicht berührt. Die in Fahrtrichtung F des Fahrelements 165, d.h. der Rollen 166, sich aneinander anschliessenden Rollen 166 erstrecken sich im Wesentlichen über die lichte Weite der Aufnahme 24 vom ersten Schenkel 21 zum zweiten Schenkel 22 des Leitplankenabschnitts 2, wobei die an der Schwenkachse S angebrachten Führungsarme 161, 162 unter einem spitzen Winkel von jeweils etwa 25 Grad zur Vertikalrichtung B und somit unter etwa 50 Grad zueinander nach unten verlaufen.

**Figur 3** zeigt ebenfalls in schematischer Weise einen Querschnitt durch den Leitplankenabschnitt 2 mit der Fahrwerkvorrichtung 1 gemäss Figur 1. **Figur 4** zeigt, ähnlich wie Fig. 2, einen entsprechend vereinfachten Längsschnitt durch die Vorrichtung gemäss Fig. 3. In der Darstellung gemäss Fig. 3 ist das Fahrgestell 16 nach unten unter Anhebung des Leitplankenabschnitts 2 gegenüber der Ebene 3 ausgefahren. Hiermit sind der Abstand zwischen dem Montageplatte 120 und dem Fahrgestell 16 sowie der Abstand der der ersten und der zweiten Rollenachse 167, 168 vergrössert.

Des Weiteren ist erkennbar, dass das Führungselement 140 teilweise aus der Tiefe der Aufnahme des Aufnahmeelements 174 ausgefahren ist, jedoch weiterhin in diese Aufnahme unter seitlichem Führungskontakt eingreift. Das Führungselement 140 und das Aufnahmeelement 174 sind somit teleskopisch zueinander verschiebbar. Das heisst, dass eine Höhe der Fahrwerkvorrichtung 1 in Vertikalrichtung bzw. Bewegungsrichtung B gegenüber der Anordnung der Fig. 1 vergrössert ist. Durch das Versetzen des Fahrgestells 16 nach unten treten die Rollen 166 aus der Öffnung 23 hervor und überragen die Auflageelemente 26 nach unten. Die Bewegung des Ausfahrens des Fahrgestelles 16 bewirkt also, dass der Leitplankenabschnitt 2 nicht mehr auf den Auflageelementen 26 ruht, sondern angehoben wird und dann auf den Rollen 166 aufliegt. Durch diese Krafteinwirkung der Rollen 166 und 170 wird der um S schwenkbare erste Führungsarm 161 in Fahrtrichtung F nach rechts in Fig. 3 gedrückt. Der um S schwenkbare zweite Führungsarm 162 wird entgegen der Fahrtrichtung F nach links gedrückt. Durch diese Wirkung auf die Führungsarme 161, 162 vergrössert sich der Winkel zwischen den Führungsarmen 161, 162 auf etwa 90 Grad und der Abstand in Fahrtrichtung F der Rollen 166 auf den verschiedenen Führungsarmen 161, 162 vergrössert sich ebenfalls.

Durch diese Vergrösserung des Winkels wird also ein Abstand in Fahrtrichtung F zwischen der ersten und zweiten Rollenachse 167, 168 vergrössert, womit die Auflagepunkte der Rollen 166 einen vergrösserten Abstand aufweisen, was die Kippstabilität des angehobenen Leitplankenabschnitts 2 erhöht. Durch den vergrösserten Abstand in Endlage gemäss Fig. 3 ist also eine Kippneigung beim Verfahren des Leitplankenabschnittes 2 verkleinert.

In Fig. 3 ist weiter erkennbar, dass die Rollen 166 seitlich über die schmalste Stelle des Leitplankenabschnittes 2 ragen. Somit ist klar, dass die Führungsarme 161, 162 beim Einfahren aus der Endlage bzw. Ausklapplage gemäss Fig. 3 in die Ausgangslage gemäss Fig. 1 zusammengeklappt werden müssen. Dies geschieht durch die Gravitationswirkung auf die Rollen 166 und Arme 161, 162. Da der Bodendruck, welcher das Auseinanderklappen der ersten Führungsarme 161 und der zweiten Führungsarme 162 bewirkt, wegfällt, schwenken dieses Arme 161, 162 nach Verlust des Bodenkontakts frei hängend aufgrund Ihrer Schwere gegeneinander bis zum Anschlag in der Ausgangslage.

Figur 4 zeigt in vereinfachter Weise, wie das Aktuatorelement 140 teilweise aus dem Aufnahmeelement 174 ausgefahren ist, sodass eine vertikale Höhe der Fahrwerkvorrichtung 1 vergrössert ist.

Wie aus Figuren 1 und 3 ersichtlich ist, weisen die Führungsarme 161, 162 an ihren nach oben gegen das Montagelement 12 gerichteten Seitenflächen jeweils eine etwa mittig angebrachte Ausnehmung 164 auf. Die Anschlagelemente 169 greifen bei Verschwenkung der Arme 161, 162 in die Endlage in diese kantenseitigen Ausnehmungen 164 zum Anschlag an den Führungsarmen 161, 162 ein. Um diesen Anschlag nicht nur punktuell auf den Führungsarmen 161, 162 aufzufangen, ist eine winklig zur Längserstreckung liegende Anschlagplatte 176 mit Längserstreckung in Achsenrichtung A derart an den jeweils ersten bzw. zweiten Führungsarmen 161, 162 fest angebracht, dass die Anschlagelemente 169 durchgehend auf einer Oberfläche der Anschlagplatten 176 anschlagen und so die Führungsarme 161, 162 in ihrer Schwenkbewegung entlang der Fahrtrichtung F in der Endlage begrenzen. Die Ausnehmung 164 bzw. die Anschlagplatten 176 definieren somit die Endlage der Führungsarme 161, 162 bzw. des Fahrelements 165.

Die Schwenkbewegung der Führungsarme 161, 162 von der Endlage zurück in die Ausgangslage wird ebenfalls durch die Anschlagplatten 176 begrenzt, welche sich bis zwischen die ersten bzw. zweiten Führungsarme 161, 162 gegeneinander erstrecken, derart, dass die Anschlagplatte 176 der ersten Führungsarme 161 einen Anschlag für die zweiten Führungsarme 162 bildet und umgekehrt.

In den Figuren 1 und 3 sind zudem die an Innenseiten der Schenkel 21, 22 entlang führenden Führungsrollen 170 erkennbar. Diese Führungsrollen 170 ragen seitlich über die Rollen 166 und kontaktieren im Bedarfsfall die die Aufnahme 24 begrenzenden Oberflächen der Schenkel 21, 22 zur reibungsarmen und gezielten Führung in Bewegungsrichtung B. Die Führungsrollen 170 sind an den Anschlagplatten 176 über eine mittig bez. der Längserstreckung der Anschlagplatten 176 angeordnete Aufhängung 171 angebracht. Zu diesem Zwecke erstrecken sich die Anschlagplatten 176 seitlich bis über die Führungsarme 161, 162 nach aussen und bilden einen Vorsprung, wobei jeweils an jeder Anschlagplatte 176 zwei Führungsrollen 170 auf gleicher vertikaler Höhe angebracht sind. In Achsenrichtung A sind die Führungsrollen 170 zwischen den in Achsenrichtung A beabstandet angeordneten Dreiergruppen von Führungsarmen 161 bzw. 162 mit dazwischen angebrachten Rollen 166 bereitgestellt (s. insbesondere Fig. 5).

Anhand der Figuren 5 bis 11 wird nun eine bevorzugte Ausführungsform der Fahrwerkvorrichtung 1 beschrieben.

**Figur 5** zeigt eine bevorzugte Ausuhrungsform der Fahrwerkvorrichtung 1 in einer Seitenansicht. Es ist die Montageplatte 120 erkennbar, welche die Vorrichtung 1 von oben abdeckt und in Achsenrichtung A überragt. Von der Montageplatte 120 ragt das kastenförmige Führungselement 140 senkrecht nach unten. Das Führungselement 140 ist fest an der Montageplatte 120 befestigt. Parallel zur Montageplatte 120 erstreckt sich das plattenförmige Basiselement 160 beidseitig des Führungselementes 140 in Achsenrichtung A. Mittig bezüglich der A-Richtung im Basiselement 160 ist das Aufnahmeelement 174 angebracht, welches kastenförmige korrespondierend zum Führungselement 140 letzteres umgibt. Wie aus Fig. 5 erkennbar ist, überragt das Führungselement 140 die Basisplatte 160 nach oben und nach unten. Der Vorsprung des Ausnahmeelementes 174 überbrückt im Wesentlichen den vertikalen Abstand zwischen den Basiselement 160 und der Montageplatte 120, wenn die Fahrwerksvorrichtung 1 sich im vollständig eingefahrenen Zustand wie in Fig. 5 befindet.

Das Führungselement 140 ist hierbei mittig bezüglich der Achsenrichtung A zwischen der Montageplatte 120 und dem Fahrgestell 16 angebracht, so dass in Achsenrichtung vor und hinter dem Führungselement 140 ebenfalls Raum für ein zwischen Fahrgestell 16 und Montageplatte 120 angebrachtes Betätigungselement besteht. In Fig. 5 ist weiter erkennbar, dass in Achsenrichtung A beanstandet, im besagen Raum links und rechts vom Aufnahmeelement 174 sich zwei zusammengefaltet dargestellte Luftbalge 141, 142 zwischen dem Basiselement 160 und der Montageplatte 120 erstrecken. Diese Luftbalge 141, 142 dienen als Betätigungsmittel zum Betätigen der Ausfahr- und Einfahrbewegung des Fahrgestelles 16. Die Luftbalge 141, 142 werden über Druckleitungen 144 (s. Fig. 5 und 11) betätigt.

Vom Basiselement 160 erstreckt sich jeweils seitlich das Anschlagelement 169 nach unten. Vorzugsweise sind das Basiselement 160 und die Anschlagselemente 169 als einstückiges Bauteil vorgesehen. Dieses Bauteil weist dann eine U-förmige, nach unten offene Querschnittsform auf (siehe Fig. 6). In dieser durch das Basiselement 160 und die Anschlagelemente 169 gebildeten U-Form ist stirnseitig in Aufhängungen 172 die zwischen den Anschlagelemente 169 aufgenommene Schwenkachse S befestigt, an welcher die Führungsarme 161 zwischen Ausgangslage und Endlage verschwenkbar angeachst sind. Zwischen den nach unten ragenden Führungsarmen 161 sind die Rollen 166 angebracht. Die durchgehende erste Rollenachse 167 ist erkennbar.

**Figur 6** zeigt in einer Frontalansicht die Ausführungsform der Fahrwerkvorrichtung 1 gemäss Fig. 5. Im oberen Bereich ist wiederrum die Montageplatte 120 erkennbar, unter welcher sich der Luftbalg 141 nach unten zum Basiselement 160 erstreckt. Vom Basiselement 160 erstrecken sich beidseitig die plattenförmigen Anschlagelemente 169 nach unten. Im Frontalbereich ist die Schwenkachse S fest in der Lagerung 172 am Basiselement 160 angeachst. Wie aus Fig. 6 erkennbar ist, erstrecken sich die an der Schwenkachse S angeachsten ersten und zweiten Führungsarme 161, 162 winklig nach unten, wobei in deren Endbereichen die Rollen 166 angeachst sind. Des Weiteren sind die Anschlagplatten 176 erkennbar, welche sich unterhalb der Ausnehmung 164 quer zur Längserstreckung der Führungsarme 161, 162 erstrecken.

In **Figur 7** ist die Ausführungsform der Fahrwerkvorrichtung 1 gemäss Fig. 5 von unten dargestellt. Es sind wiederum die erste und die zweite, in Fahrtrichtung F beabstandet parallel verlaufenden Rollenachsen 167, 168 erkennbar, an welchen die Rollen 166 gelagert sind. Aus Fig. 7 ist weiter ersichtlich, dass die ersten und die zweiten Führungsarme 161, 162 versetzt zueinander angeordnet sind. Dementsprechend sind auch die Rollen 166, welche auf der ersten Rollenachse 167 angeordnet sind, versetzt zu den Rollen 166, welche auf der zweiten Rollenachse 168 angeordnet sind. Es ist ein Boden des Aufnahmeelementes 174 erkennbar. Auf diesem Boden kann sich ein allenfalls im Hohlraum 145 untergebrachtes Betätigungselement abstützen und auf die Montageplatte 120 wirken.

Figur 7 zeigt weiter, dass die Führungsrollen 170 seitlich zur Führung der Fahrwerksvorrichtung 1 in der Aufnahme 24 des Leitplankenabschnitts 2 vorgesehen sind. Diese Führungsrollen sind über eine Lagerung 171 an den Anschlagplatten 176 und zusätzlich auch an den inneren Führungsarmen 161 und 162 angeachst.

**Figur 8** zeigt die Ausführungsform der Fahrwerkvorrichtung 1 gemäss Fig. 5 im vollständig ausgefahrenen Zustand. Insbesondere ist erkennbar, das die Luftbalge 141, 142 aufgeblasen und damit betätigt sind. Dies bewirkt, dass ein Abstand zwischen der Montageplatte 120 und dem Basiselement 160 vergrössert ist. Es ist auch erkennbar, dass das Führungselement 140, welches an der Montageplatte 120 angeschweisst ist, aus dem Aufnahmeelement 174 teleskopisch ausgefahren ist. Durch diese Konstruktion ist eine optimale Führung der Bewegung des Fahrgestells 16 ermöglicht. Weiter ist erkennbar, dass die Anschlagelemente 169 an den Anschlagplatten 176 anschlagen. Zudem schlagen die Anschlagelemente 169 an den Führungsarmen 161, 162 an. Aufgrund des Drucks des Gewichtes des Leitplankenabschnitts 2 und der Fahrwerksvorrichtung 1 werden die Führungsarme 161, 162 nach aussen in die Endlage verschwenkt. Dies ist insbesondere auch in **Figur 9** welche eine Frontalansicht der Ausführungsform in der Position nach Fig. 8 zeigt erkennbar. In Fig. 9 ist zudem erkennbar, dass die Anschlagelemente 169 in die Ausnehmungen 164 der Führungsarme 161, 162 eingreifen.

Die **Figuren 10** und **11** zeigen weitere perspektivische Darstellungen der Fahrwerksvorrichtung 1 gemäss Fig. 8.

**BEZUGSZEICHENLISTE**

| | | | |
|---|---|---|---|
| 1 | Fahrwerkvorrichtung | 169 | Anschlagelement |
| | | 170 | Führungsrolle |
| 12 | Montageelement | 171 | Aufhängung von 169 |
| 120 | Montageplatte | 172 | Lagerung von S |
| 122 | Befestigungslöcher | 173 | Anschlagplatte |
| | | 174 | Aufnahmeelement für 140 |
| 14 | Aktuatorelement | 176 | Anschlagplatte |
| 140 | Führungselement | | |
| 141,142 | Luftbalg | 2 | Leitplankenabschnitt |
| 144 | Druckleitung, Zuleitun g | 21,22 | Schenkel |
| 145 | Hohlraum | 23 | Öffnung |
| | | 24 | Aufnahme |
| 16 | Fahrgestell | 26 | Auflageabschnitt |
| 160 | Basiselement | | |
| 161 | erster Führungsarm | 3 | Fahrebene |
| 162 | zweiter Führungsarm | | |
| 164 | Ausnehmung | A | horizontale Achsenrichtung |
| 165 | Fahrelement | B | vertikale Bewegungsrichtung |
| 166 | Rolle | F | horizontale Fahrtrichtung |
| 167 | erste Rollenachse | S | horizontale Schwenkachse |
| 168 | zweite Rollenachse | | |

## Patentansprüche

1. Fahrwerkvorrichtung (1) für ein Leitsystem insbesondere an einem Verkehrsweg umfassend
ein Montageelement (12) zur Montage der Fahrwerksvorrichtung (1) an einem Leitplankenabschnitt (2) des Leitsystems,
ein Fahrgestell (16) zum Verfahren des Leitplankenabschnitts (2) auf einer sich im Wesentlichen in der Horizontalen erstreckenden Fahrebene (3) mittels der über das Montageelement (12) am Leitplankenabschnitt (2) montierten Fahrwerkvorrichtung (1),
ein Aktuatorelement (14), mittels welchem das Fahrgestell (16) zwischen einer Ruheposition und Fahrposition aus- und einfahrbar ist, wobei
das Fahrgestell (16) mindestens ein Fahrelement (165) aufweist, welches Fahrelement (165) beim Ausfahren des Fahrgestells (16) von der Ruheposition in die Fahrposition im Wesentlichen parallel zur Fahrebene (3) ausklappbar ist, **dadurch gekennzeichnet, dass**
das Fahrelement (165) bezüglich einer rechtwinklig zur Fahrebene (3) stehenden Ebene entlang einer Fahrrichtung (F), entlang welcher das Fahrelement (165) die Fahrwerksvorrichtung (1) führt, ausklappbar ist.

2. Fahrwerkvorrichtung (1) nach Anspruch 1, wobei die besagte Bewegung des Fahrelements (165) eine kombinierte Bewegung aus der genannten Ausfahrbewegung des Fahrgestells (16) und der genannten Ausklappbewegung ist.

3. Fahrwerkvorrichtung (1) nach Anspruch 1 oder 2, wobei das Fahrelement (165) durch die Ausklappbewegung zwischen einer Ausgangslage und einer Endlage bewegbar ist, derart, dass das Fahrelement (165) beim Ausfahren des Fahrgestells (16) aus der Ruheposition in die Fahrposition von der Ausgangslage in die Endlage übergeht und beim Einfahren des Fahrgestells (16) aus der Fahrposition in die Ruheposition von der Endlage in die Ausgangslage übergeht.

4. Fahrwerkvorrichtung (1) nach Anspruch 3, wobei das Fahrelement (165) mindestens zwei in Fahrtrichtung (F) in einem Abstand angeordnete Rollen aufweist, wobei dieser Abstand bei in Ausgangslage liegendem Fahrelement (165) kleiner ist als bei in Endlage liegendem Fahrelement (165) und wobei die beabstandeten Rollen (166) vorzugsweise über eine Achse am Fahrgestell (16) angeordnet sind, wobei diese Achse vorzugsweise eine gemeinsame Schwenkachse (S) ist.

5. Fahrwerkvorrichtung (1) nach einem der Ansprüche 1 bis 4, wobei das Aktuatorelement (14) zwischen dem Montageelement (12) und dem Fahrgestell (16) angeordnet ist, derart, dass eine Bewegungsrichtung (B) des Fahrgestells (16) zwischen der Ruheposition und der Fahrposition im Wesentlichen rechtwinklig zur Fahrebene (3) ist, wobei die Fahrwerkvorrichtung geeignet ist, das Fahrgestell (16) unter Anhebung des Leitplankenabschnitts (2) auszufahren und unter Absenkung des Leitplankenabschnitts (2) einzufahren.

6. Fahrwerkvorrichtung (1) nach einem der Ansprüche 1 bis 5, wobei ein Führungselement (140) zwischen dem Montageelement (12) und dem Fahrgestell (16) zur Führung der aktuatorelementbetätigten Ausfahr- und Einfahrbewegung des Fahrgestells (16) in Bewegungsrichtung (B) angeordnet ist, wobei dieses Führungselement (140) vorzugsweise ein teleskopisches Führungselement ist.

7. Fahrwerkvorrichtung (1) nach einem der Ansprüche 4 bis 6, wobei das Fahrgestell (16) ein Basiselement (160), einen zwischen der Ausgangslage und der Endlage verschwenkbaren ersten Führungsarm (161) und einen zwischen der Ausgangslage und der Endlage verschwenkbaren zweiten Führungsarm (162) umfasst, wobei der erste und der zweite Führungsarm (161,162) jeweils am Basiselement (160) derart verschwenkbar angeachst sind, dass der erste Führungsarm (161) aus der Ausgangslage in die Fahrtrichtung (F) in die Endlage verschwenkbar ist und der zweite Führungsarm (162) aus der Ausgangslage entgegen der Fahrtrichtung (F) in die Endlage verschwenkbar ist, wobei an freien Endabschnitten der ersten und zweiten Führungsarme (161,162) die Rollen (166) zum Rollkontakt mit der Fahrebene (3) angeachst sind.

8. Fahrwerkvorrichtung (1) nach Anspruch 7, wobei die Fahrwerkvorrichtung (1) weiter ein Anschlagelement (169) zum Anschlag der in Endlage verschwenkten ersten und zweiten Führungsarme (161,162) umfasst, wobei das Anschlagelement (169) vorzugsweise fest am Fahrgestell (16), insbesondere am Basiselement (160) angeordnet ist und gegebenenfalls die Führungsarme (161,162) vorzugsweise an derselben Schwenkachse (163) am Basiselement (160) angeachst sind.

9. Fahrwerkvorrichtung (1) nach Anspruch 7 oder 8, wobei eine Vielzahl von ersten und zweiten Führungsarmen (161,162) im Basiselement (160) in Achsenrichtung (A) der Schwenkachse (163) angeordnet sind, wobei vorzugsweise die Rollen (166) der ersten Führungsarme (161) über eine gemeinsame, durchgehende erste Rollenachse (167) gelagert sind und die Rollen (166) der zweiten Führungsarme (162) über eine gemeinsame, durchgehende zweite Rollenachse (168) gelagert sind, wobei diese Rollenachsen (167,168) in Achsenrichtung (A) verlaufen und wobei vorzugsweise jede Rolle (166) beidseitig in Achsenrichtung (A) in jeweils einem Führungsarm (161,162) gefasst sind.

10. Fahrwerkvorrichtung (1) nach Anspruch 9, wobei die ersten Führungsarme (161) jeweils in der Achsenrichtung (A) versetzt zu den zweiten Führungsarmen (162) angeordnet sind.

11. Fahrwerkvorrichtung (1) nach einem der Ansprüche 1 bis 10, wobei die Fahrwerkvorrichtung (1) weiter Führungsrollen (170) zur Seitenführung des Ausfahr- und Einfahrbewegung am Leitplankenabschnitt (2) umfasst.

12. Fahrwerkvorrichtung (1) nach einem der Ansprüche 1 bis 11, wobei das Aktuatorelement (14) elektrisch oder fluidisch betätigbar ist, wobei das Aktuatorelement (14) vorzugsweise mindestens einen Luftbalg (141;142), vorzugsweise zwei Luftbalge (141,142) umfasst und /oder wobei das Aktuatorelement (14) ein Getriebe, insbesondere ein Zahnstangengetriebe, und eine Kurbel, insbesondere zur Handbetätigung umfasst.

13. Leitplankenabschnitt (2) mit mindestens einer Fahrwerksvorrichtung (1) nach einem der Ansprüche 1 bis 12.

14. Leitplankenabschnitt (2) nach Anspruch 13 mit einer Vielzahl von Fahrwerksvorrichtungen (1), wobei die Fahrwerksvorrichtung (1) vorzugsweise in einem insbesondere regelmässigen Längsabstand entlang der Längserstreckung des Leitplankenabschnittes (2) in Achsenrichtung (A) angeordnet sind, wobei dieser Längsabstand 4 bis 10 Meter, insbesondere im Wesentlichen 3 bis 5 Meter beträgt.

15. Leitplankenabschnitt (2) nach Anspruch 13 oder 14, wobei der Leitplankenabschnitt (2) eine im Wesentlichen U-förmige Querschnittsgestalt mit nach unten gerichteter Öffnung (23) aufweist, wobei die Fahrwerksvorrichtung (1) in die zwischen die U-Form bildenden Schenkeln (21,22) des Leitplankenabschnitts (2) gebildete Aufnahme (24) vorzugsweise vollständig einfahrbar ist, wobei der Leitplankenabschnitt (2) bei eingefahrener Fahrwerkvorrichtung (1) auf Endabschnitten der Schenkel (21,22) ruht und bei ausgefahrener Fahrwerksvorrichtung (1) von der Fahrebene (3) angehoben auf dem Fahrelement (165) aufliegt und auf dem Fahrelement (165) in Fahrtrichtung (F) verfahrbar ist.

## Claims

1. Travelling device (1) for a guide system, in particular on a traffic route, comprising
a mounting element (12) for mounting the travelling device (1) on a guide rail section (2) of the guide system,
a chassis (16) for driving the guide rail section (2) on an essentially horizontally extending plane of travel (3) by means of the travelling device (1) mounted on the guide rail section (2) by means of the mounting element (12),
an actuator element (14), by means of which the chassis (16) can be extended and retracted between a resting position and a driving position, wherein
the chassis (16) has at least one driving element (165), which driving element (165) is able of being folded out from the resting position to the driving position substantially parallel to the plane of travel (3) during extension of the chassis (16), c
haracterized in that
the driving element (165) is able of being folded out with respect to a plane perpendicular to the plane of travel (3) along a driving direction (F), along which the driving element (165) guides the travelling device (1).

2. Travelling device (1) according to claim 1, wherein said movement of the driving element (165) is a combined movement of said extension movement of the chassis (16) and said folding out movement.

3. Travelling device (1) according to claim 1 or 2, wherein the driving element (165) is able of being moved between an initial position and a final position by means of the folding out movement, such that the driving element (165) transitions from the initial position to the final position during extension of the chassis (16) from the resting position to the driving position and from a final position to the initial position during retraction of the chassis (16) from a driving position in the resting position.

4. Travelling device (1) according to claim 3, wherein the driving element (165) has at least two rollers arranged at a distance of each other in driving direction (F) and wherein that distance, when the driving element (165) is located in an initial position, is inferior to when the driving element (165) is located in a final position, and wherein the rollers arranged at a distance of each other (166) are preferably arranged on the chassis (16) through an axis, wherein this axis is preferably a joint swivel axis (S).

5. Travelling device (1) according to one of the claims 1 to 4, wherein the actuator element (14) is arranged between the mounting element (12) and the chassis (16) such that a direction of movement (B) of the chassis (16) between the resting position and the driving position is essentially perpendicular to the plane of travel (3), wherein the travelling device is suited for extending the chassis (16) while elevating the guide rail section (2) and for retracting while lowering the guide rail section (2).

6. Travelling device (1) according to one of the claims 1 to 5, wherein a guiding element (140) is arranged between the mounting element (12) and the chassis (16) for guiding the actuator element-operated extension and retraction movement of the chassis (16) in moving direction (B), wherein this guiding element (140) is preferably a telescopic guiding element.

7. Travelling device (1) according to one of the claims 4 to 6, wherein the chassis (16) comprises a base element (160), a first guiding arm (161) able of being swivelled between the initial position and the final position and a second guiding arm (162) able of being swivelled between the initial position and the final position, wherein the first and second guiding arm (161, 162) are respectively connected to the base element (160) by an axis in a swivelling manner such that the first guiding arm (161) is able of being swivelled from the initial position to the final position in driving direction (F) and the second guiding arm (162) is able of being swivelled from the initial position to the final position against the driving direction (F), wherein at free terminal sections of the first and second guiding arms (161, 162) the rollers (166) are connected by an axis for rolling contact with the plane of travel (3).

8. Travelling device (1) according to claim 7, wherein the travelling device (1) comprises further stop element (169) for stopping the first and second guiding arms (161, 162) swivelled into final position, wherein the stopping element (169) is preferably fixedly arranged to be chassis (16), in particular to the base element (160) and, when necessary, the guiding arms (161, 162) are preferably connected to the base element (160) by the same swivel axis.

9. Travelling device (1) according to claim 7 or 8, where a plurality of first and second guiding arms (161, 162) are arranged in the base element (160) in axis direction (A) of the swivel axis (163), wherein preferably the rollers (166) of the first guiding arms (161) are borne through a joint, continuous first roller axis (167) and the rollers (166) of the second guiding arms (162) are borne through a joint, continuous second roller axis (168), wherein said roller axis (167, 168) extend in axis direction (A) and wherein preferably each roller (166) is gripped on both sides in axis direction (A) in respectively one guiding arm (161, 162).

10. Travelling device (1) according to claim 9, wherein the first guiding arms (161) are respectively arranged shifted with respect to the second guiding arms (162) in axis direction (A).

11. Travelling device (1) according to one of the claims 1 to 10, wherein the travelling device (1) comprises further guiding rollers (170) for lateral guiding of the extension and retraction movement at the guiding rail section (2).

12. Travelling device (1) according to one of the claims 1 to 11, wherein the actuator element (14) is actionable electrically or fluidly, wherein the actuator element (14) comprises preferably at least one air bellows (141, 142), preferably two air bellows (141, 142), and/or wherein the actuator element (14) comprises a gear, in particular a rack gear, and a crank handle, in particular for manual operation.

13. Guide rail section (2) having at least one travelling device (1) according to one of the claims 1 to 12.

14. Guide rail section (2) according to claim 13 having a plurality of travelling devices (1), wherein the travelling device (1) is arranged preferably in particular in a regular longitudinal distance along the lateral expansion of the guide rail section (2) in axis direction (A), wherein said lateral spacing is 4 to 10 meters, in particular essentially 3 to 5 meters.

15. Guide rail section (2) according to claims 13 or 14, wherein the guide rail section (2) has a cross-sectional shape essentially in the form of an U having a downward-directed opening (23), wherein the travelling device (1) is able of preferably entirely being retracted into the receptacle (24) formed between the legs (21, 22) forming the U form of the guiding rail section (2), wherein the guide rail section (2) rests on the terminal sections of the legs (21, 22) when the travelling device (1) is retracted and rests elevated from the plane of travel (3) on the driving element (165) when the travelling device (1) is retracted and is drivable on the driving element (165) in driving direction (F).

## Revendications

1. Dispositif de roulement (1) pour un système de guidage, en particulier le long d'une voie de circulation, comprenant
un élément de montage (12) pour le montage du dispositif de roulement (1) sur une section de glissière de sécurité (2) du système de guidage,
un châssis (16) pour le déplacement de la section de glissière de sécurité (2) sur un plan de déplacement (3) s'étendant sensiblement horizontalement au moyen du dispositif de roulement (1) monté sur la section d'une glissière de sécurité (2) au moyen de l'élément de montage (12),
un élément d'actionneur (14), au moyen duquel le châssis (16) est rétractable et abaissable entre une position de repos et une position de déplacement, où
le châssis (16) dispose d'au moins un élément de déplacement (165), lequel élément de déplacement (165) est dépliable sensiblement en parallèle au plan de déplacement (3) lors de l'abaissement du châssis (16) depuis la position de repos vers la position de déplacement, **caractérisé en ce que**
l'élément de déplacement (165) est dépliable le long d'une direction de déplacement (F) par rapport à un plan perpendiculaire au plan de déplacement (3), le long de laquelle l'élément de déplacement (165) guide le dispositif de roulement (1).

2. Dispositif de roulement (1) selon la revendication 1, où ledit mouvement de l'élément de déplacement (165) est un mouvement combiné dudit mouvement d'abaissement du châssis (16) et dudit mouvement de rétraction.

3. Dispositif de roulement (1) selon la revendication 1 ou 2, où l'élément de déplacement (165) est mobile entre une position de départ et une position finale par un mouvement de dépliement, de sorte que lors de l'abaissement du châssis (16) depuis la position de repos vers la position de déplacement, l'élément de déplacement (165) passe depuis la position de départ vers la position finale et lors de la rétraction du châssis (16) depuis la position de déplacement vers la position de repos, l'élément de déplacement (165) passe depuis la position de finale vers la position de départ.

4. Dispositif de roulement (1) selon la revendication 3, où l'élément de déplacement (165) dispose d'au moins deux rouleaux disposés de manière espacée en direction de déplacement (F), où cet espace est inférieur lorsque l'élément de déplacement (165) est en position de départ que lorsque l'élément de déplacement (165) est en position finale et où les rouleaux disposés de manière espacée sont préférablement disposés sur le châssis (16) à travers un axe, où cet axe est préférablement un axe commun de pivotement (S).

5. Dispositif de roulement (1) selon une des revendications 1 à 4, où l'élément d'actionneur (14) est disposé entre l'élément de montage (12) et le châssis (16), de sorte que une direction de mouvement (B) du châssis (16) entre la position de repos et la position de déplacement est sensiblement perpendiculaire au plan de déplacement (3), où le Dispositif de roulement est adapté pour abaisser le châssis (16) en soulevant la section de glissière de sécurité (2) et pour rétracter le châssis (16) en abaissant la section de glissière de sécurité (2).

6. Dispositif de roulement (1) selon une des revendications 1 à 5, où un élément de guidage (140) est disposé entre l'élément de montage (12) et le châssis (16) pour un guidage du mouvement d'abaissement et de rétraction du châssis (16) effectué par actionneur en direction de mouvement (B), où cet élément de guidage (140) est préférablement un élément de guidage télescopique.

7. Dispositif de roulement (1) selon la revendication 4 à 6, où le châssis (16) comprend un élément de base (160), un premier bras de guidage (161) pivotable entre la position de départ et la position finale et un deuxième bras de guidage (162) pivotable entre la position de départ et la position finale, où le premier et deuxième bras de guidage (161, 162) sont montés respectivement sur un axe de manière pivotable sur un élément de base (160) de sorte que le premier bras de guidage (161) est pivotable depuis une position de départ vers une position finale en direction de déplacement (F) et le deuxième bras de guidage (162) est pivotable depuis la position de départ vers la position finale en contre de la direction de déplacement (F), où les rouleaux (166) sont disposés sur un axe pour un contact de roulement avec le plan de déplacement (3) sur les sections libres terminales du premier et deuxième bras de guidage (161, 162).

8. Dispositif de roulement (1) selon la revendication 7, où le dispositif de roulement (1) comprend d'avantage un élément de butée (169) pour la butée du premier et deuxième bras de guidage (161, 162) pivotés dans leur position finale, où l'élément de butée (169) est disposé préférablement de manière fixe sur le châssis (16), en particulier sur l'élément de base (160) et le cas échéant les bras de guidage (161, 162) sont préférablement fixés par un axe sur le même axe de pivotement (163) sur l'élément de base (160).

9. Dispositif de roulement (1) selon la revendication 7 ou 8, où une pluralité de premiers et deuxièmes bras de guidage (161, 162) sont disposés dans l'élément de base (160) en direction d'axe (A) de l'axe de pivotement (163), où préférablement les rouleaux (166) des premiers bras de guidage (161) sont montés à travers un premier axe de rouleaux (167) continu et commun, et les rouleaux (166) des deuxièmes bras de guidage (162) sont montés à travers un deuxième axe de rouleaux (168) continu et commun, où ces axes de rouleaux (167, 168) s'étendent en direction d'axe (A) et où préférablement chaque rouleau (166) est saisi des deux côtés en direction d'axe (A) dans respectivement un bras de guidage (161, 162).

10. Dispositif de roulement (1) selon la revendication 9, où les premiers bras de guidage (161) sont respectivement décalés en direction d'axe (A) par rapport au deuxième bras de guidage (162).

11. Dispositif de roulement (1) selon une des revendications 1 à 10, où le dispositif de roulement (1) comprend d'avantage des rouleaux de guidage (170) pour un guidage latéral du mouvement d'abaissement et de rétraction au niveau de la section de glissière de sécurité (2).

12. Dispositif de roulement (1) selon une des revendications 1 à 11, où l'élément d'actionneur (14) est actionnable de manière électrique ou fluidique, où l'élément d'actionneur (14) comprend préférablement au moins un manchon pneumatique (141, 142), préférablement deux manchons pneumatiques (141, 142) et/ou où l'élément d'actionneur (14) est une transmission, en particulier une transmission à crémaillère, et comprend une manivelle, en particulier pour l'actionnement manuel.

13. Une section de glissière de sécurité (2) ayant au moins un dispositif de roulement (1) selon une des revendications 1 à 12.

14. Une section de glissière de sécurité (2) selon la revendication 13 ayant une pluralité de dispositifs de roulement (1), où le dispositif de roulement (1) est préférablement disposé en particulier dans un espace régulier le long de l'étendue longitudinale de la section de glissière de sécurité (2) en direction de l'axe (A), où cet espace longitudinal est de 4 à 10 m, en particulier sensiblement 3 à 5 m.

15. Section de glissière de sécurité (2) selon la revendication 13 ou 14, où la section de glissière de sécurité (2) présent une forme en coupe transversal sensiblement en forme de U avec une ouverture orientée vers le bas (23), où le dispositif de roulement (1) est préférablement entièrement rétractable dans une réception (24) entre les cuisses (21, 22) formant la forme en U de la section de glissière de sécurité (2), où la section de glissière de sécurité (2) repose sur les sections terminales de cuisse (21, 22) lorsque le dispositif de roulement (1) est rétracté et lorsque le Dispositif de roulement est abaissé repose sur l'élément de déplacement (165) de manière surélevé par rapport au plan de déplacement (3) et est déplaçable sur l'élément de déplacement (165) en direction de déplacement (F).
